# EUROPÄISCHE PATENTSCHRIFT

(11) **EP 1 519 889 B1**
(45) Veröffentlichungstag und Bekanntmachung des Hinweises auf die Patenterteilung: **08.03.2006**
(21) Anmeldenummer: 03740384.7
(22) Anmeldetag: 30.06.2003
(51) Int. Cl.: B66C 13/56

(54) **HÄNGESTEUEREINRICHTUNG**
SUSPENDED CONTROL DEVICE
DISPOSITIF DE COMMANDE SUSPENDU

(30) Priorität: 10.07.2002 DE 20211542 U
(43) Veröffentlichungstag der Anmeldung: 06.04.2005
(73) Patentinhaber: Demag Cranes & Components GmbH, 58300 Wetter (DE)
(72) Erfinder: RÖHR, Michael, 44265 Dortmund (DE); MÜNZEBROCK, Anton, 44139 Dortmund (DE); KREBS, Wolfgang, 58300 Wetter (DE); PERSICO, Giuliano, 58300 Wetter (DE); OSTHOLT, Rüdiger, 58300 Wetter (DE)
(74) Vertreter: Moser & Götze
(86) Internationale Anmeldenummer: PCT/EP2003/006924
(87) Internationale Veröffentlichungsnummer: WO 2004/007335

(56) Entgegenhaltungen:
- EP-A- 0 120 995
- EP-A- 0 512 185
- EP-A- 0 592 795
- DE-A- 2 603 409
- FR-A- 1 197 280
- FR-A- 2 162 306

## Beschreibung

Die Erfindung betrifft eine Hängesteuereinrichtung, die über eine Steuerleitung an einer zu steuernden Einheit hängt, insbesondere Steuerschalter oder Hängetaster zum Steuern eines Hebezeugs, gemäß dem Oberbegriff des Anspruchs 1.

Hängesteuereinrichtungen in Form eines Hängetasters sind beispielsweise aus der EP 0 592 795 A1 und der DE-OS 26 03 409 bekannt, welche zum Steuern der Auf- und Abbewegung eines oberhalb einer Bedienperson befindlichen Hebezeugs dienen. Die Hängetaster weisen ein Gehäuse auf, an dem eine Reihe von Schalttasten angeordnet sind. Das Schaltgehäuse ist an seinem oberen Ende über ein Verbindungskabel mit dem Hebezeug verbunden. Das Verbindungskabel weist eine Hülle auf, in der die elektrische Steuerleitung zur Übertragung von Steuersignalen und eine Zugentlastung in Form eines Stahlseils oder eines Metallkabels angeordnet sind. Die Zugentlastung dient zur Aufnahme von Gewichts- und Zugkräften und ist oben am Hebezeug befestigt. Zugkräfte entstehen insbesondere dann, wenn die Bedienperson quer am Schaltgehäuse zieht, um das an einem Träger verfahrbare Hebezeug zu verschieben. Hierzu kann am Schaltgehäuse ein entsprechender Handgriff vorgesehen sein. Andererseits kann auch die Hülle selbst aus einem festen Kunststoff bestehen, so dass sie der Bedienperson zusätzlich als Griffelement dienen kann.

Der Nachteil der bekannten Hängesteuereinrichtungen besteht darin, überhaupt nicht verlängerbar zu sein. Möglich ist lediglich eir Kürzen des Kabels, was zudem aufwendig ist. Häufig wird versucht, trotz der schlechteren Bedienbarkeit mit der einmal gewählten Länge des Verbindungskabels auszukommen.

Die Aufgabe der Erfindung ist es, eine Hängesteuereinrichtung anzugeben, bei der die Steuerleitung mit geringem Aufwand in seiner Länge veränderbar ist.

Die Aufgabe wird durch die Merkmale des Anspruchs 1 gelöst. Die Unteransprüche enthalten vorteilhafte Ausgestaltungen der Hängesteuereinrichtung.

Die Lösung sieht vor, dass die Zugentlastung aus einem flach zusammenlegbaren Schlauch nach Art eines Textilschlauchs gebildet ist und die elektrischen Leitungen durch das Schlauchinnere verlaufen. Erst durch die Verwendung eines solchen "textilen" Schlauchs ist es möglich, den Teil der Steuerleitung, der für die erforderliche Länge nicht benötigt wird, zusammen mit den elektrischen Leitungen platzsparend abzulegen, ohne auf eine wirksame Zugentlastung und eine gute Greifbarkeit der Steuerleitung, insbesondere zum Ziehen der zu steuernden Einheit, verzichten zu müssen.

Ein geringes Speichervolumen ergibt sich, wenn der Schlauch zusammen mit den elektrischen Leitungen im Speicher gefaltet ablegbar ist, d.h. im Längs- und Quervolumen gefaltet.

Die Greifbarkeit der Steuerleitung verbessert sich, wenn der Schlauch im Griffbereich der Bedienperson mit einem elastischen Material ausgefüllt ist.

Konstruktiv einfach ist es, wenn das elastische Material einen längsgeschlitzten Hohlzylinder bildet, durch dessen Hohlraum die elektrischen Leitungen oder das Kabel, wen diese ein solches bilden, verlaufen.

Alternativ ist es auch möglich, dass der Schlauch im Griffbereich der Bedienperson durch einen Hohlzylinder aus einem elastischen Material geführt ist.

Eine kostengünstige Lösung sieht vor, dass das elastische Material aus einem Schaumstoff gebildet ist.

Um eine lange Lebensdauer des Schlauchs sicherzustellen, wird vorgeschlagen, dass die Abstützung des Schlauchs an der Einheit über eine Abstützeinrichtung erfolgt, welche die Gewichts- und Zugkräfte gleichmäßig auf den Schlauchumfang verteilt.

Eine einfache und wirksame Abstützeinrichtung ist aus einem innerhalb des Schlauchs angeordneten Kegelstumpf mit einer Durchgangsöffnung für die elektrischen Leitungen und einem außerhalb des Schlauchs angeordneten und an der Einheit abgestützten Innentrichter gebildet, der zur Kegelstumpfaußenform korrespondiert, wobei der Kegelstumpf durch die Gewichts- und Zugkräfte in den Trichter gezogen wird und so den Schlauch an der Einheit axial festlegt.

Alternativ ist es vorteilhaft, wenn der Trichter Teil der Einheit ist.

Zur einfachen Montage wird vorgeschlagen, dass der Kegelstumpf und der Trichter jeweils längsgeteilt und aus zwei zusammensteckbaren Hälften gebildet sind.

Um die Festlegung des Schlauchs an der Einheit lösen zu können, wird vorgeschlagen, dass die Abstützeinrichtung ein Element aufweist, mit dem der Kegelstumpf durch Eindrücken des Schlauches von außen nach oben schiebbar ist, wozu das Element mit nach innen gerichteten den Kegelstumpf untergreifenden Nasen versehen ist.

Zweckmäßigerweise weist der Trichter eine Längsführung für das außen verschiebbare Element auf.

Zur Aufnahme der nicht benötigten Steuerleitung wird vorgeschlagen, dass von der Hängesteuereinrichtung zur Einheit gesehen hinter der Abstützeinrichtung ein Speicher für die elektrischen Leitungen vorgesehen ist.

Ein Ausführungsbeispiel der Erfindung wird nachfolgend anhand einer Zeichnung beschrieben. Es zeigen:
Fig. 1 eine Steuerleitung in räumlicher Darstellung sowie die Abstützeinrichtung mit den elektrischen Leitungen in einer Explosionsdarstellung,
Fig. 2 die Steuerleitung gemäß Fig. 1, teilgeschnitten in einer Seitenansicht,
Fig. 3 eine Vorderansicht der Steuerleitung gemäß Fig. 1 und
Fig. 4 den Steuerleitungsspeicher gemäß Fig. 1 in einer vergrößerten Darstellung.

Fig. 1 zeigt eine Übertragungseinheit 1 einer Hängesteuereinrichtung für die Steuersignale einer zu steuernden Einheit (beide nicht gezeigt), wobei die Hängesteuereinrichtung bezogen auf Fig. 1 unten an der Steuerleitung 1 befestigt ist. Bei der Hängesteuereinrichtung kann es sich um einen Steuerschalter mit einer Reihe von Tastern handeln, die z.B. zur Auf- und Abbewegung eines Hebezeugs dienen.

Die Steuerleitung 1 weist elektrische Leitungen 2 in Form eines Kabels 3 auf, an dessen Enden jeweils elektrische Stecker 4, 5 befestigt sind. Die elektrischen Leitungen 2 in Form eines Kabels 3 dienen der Übertragung von Steuersignalen von der Hängesteuereinrichtung zu der zu steuernden Einheit, hier also dem Hebezeug. Vom Kabel 3 mit den elektrischen Leitungen 2 ist in Fig. 1 nur der unteren Teil dargestellt. Neben dem Kabel 3 umfasst die Steuerleitung 1 eine Zugentlastung in Form eines flach zusammenlegbaren Schlauchs 6 nach Art eines Textilschlauchs. Der Schlauch 6 kann wie ein Textilschlauch aus gewebtem oder geflochtenem Textil bestehen. Bei dem Textilmaterial kann es sich um Kunststoff als auch um natürliche Textilstoffe handeln. Der Außendurchmesser des Kabels 3 verhält sich zum Innendurchmesser des Schlauchs 6 mindestens wie 1:3, hier 1:5. Der Schlauch 6 ist oben an der Einheit über eine Abstützeinrichtung 7 abgestützt, die aus einem Kegelstumpf 8 und einem dazu korrespondierenden (Innen-)Trichter 9 gebildet wird, wobei sich der Kegelstumpf 8 im Innern des Schlauchs 6 befindet. Mittels eines Elements 10 lässt sich der Kegelstumpf 8 von außen relativ zum feststehenden Trichter 9 etwas nach oben verschieben, um die Verbindung zwischen dem Schlauch 6 und der Einheit wieder zu lösen. Im Griffbereich 11 der Bedienperson befindet sich innerhalb des Schlauchs 6 ein Hohlzylinder 12, der aus einem festen elastischen Material besteht und so einen festen Griff und gleichzeitig einen Schutz der elektrischen Leitungen 2 bildet; das feste elastische Material kann sich auch über die gesamte untere Schlauchlänge erstrecken. Die elektrischen Leitungen 2 verlaufen durch dessen Durchgangsöffnung hindurch, wobei ein Längsschlitz 13 ein leichteres Einbringen der elektrischen Leitungen 2 bzw. des Kabels 3 in den Hohlzylinder ermöglicht. Im Griffbereich 11 der Bedienperson ist der Schlauch 6 mit einem elastischen Material ausgefüllt. Bei dem elastischen Material handelt es sich um einen elastischen Schaumstoff mit entsprechender Festigkeit.

Die gesamte Zugentlastung zur Aufnahme der auftretenden Gewichts- und Zugkräfte erfolgt allein über den Schlauch 6.

Alternativ kann der Schlauch 6 mit dem innen verlaufenden Kabel 3 aber auch selbst durch einen Hohlzylinder aus einem elastischen Material verlaufen, das also den Schlauch 6 auch außen umgeben kann.

Fig. 2 zeigt eine teilgeschnittene Seitenansicht der Steuerleitung 1; Fig. 3 zeigt die zugehörige Vorderansicht. Insbesondere lässt Fig. 2 das von unten nach oben durchgehende Kabel 3 mit den Leitungen 2 erkennen, die im oberen Bereich zusammen mit dem umgebenden Schlauch flach zusammengelegt und gefaltet sind und so einen Kabelspeicher 14 bilden.

Weiter zeigt Fig. 2 die Abstützeinrichtung 7 in Funktion, wobei die Gewichts- und Zugkräfte gleichmäßig auf den Schlauchumfang verteilt werden. So befindet sich der aus den beiden Hälften gebildete Kegelstumpf 8 innerhalb des Schlauchs 6. Seine Verschiebbarkeit nach unten ist durch den Trichter 9 und nach oben durch eine Nase 15 (s. Fig. 1) am Trichter 9 begrenzt. Wie Fig. 1 zeigt, ist das Element 10 im Trichter 15 mittels der Führungszapfen 10a geführt. Der Trichter 9 ist fest an der Einheit, also dem Hebezeug, abgestützt, so dass bei auftretenden Zugkräften der Kegelstumpf 8 nach unten gezogen wird, wodurch der Schlauch wiederum bezogen auf den Trichter 9 axial festgelegt wird. Die Kegelstumpfform muss dabei selbstverständlich mit dem Innentrichter des Trichters 9 korrespondieren. Auf diese Weise werden Gewichts- und Zugkräfte gleichmäßig auf den Schlauchumfang verteilt.

Der Kegelstumpf 8 ist mit einer Durchgangsöffnung 16 versehen, durch die das Kabel 3 mit den elektrischen Leitungen 2 lose hindurchverläuft. Wird das Element 10 nach oben geschoben, nimmt es den Kegelstumpf 8 durch den Schlauch 6 hindurch mit, so dass die Verbindung zwischen Kegelstumpf 8 und Trichter 9 wieder gelöst wird. Dann ist es möglich, Schlauch 6 mit dem Kabel 3 aus dem Speicher 14 von oben nachzulassen und bei nach oben geschobenem Kegelstumpf 8 durch die Abstützeinrichtung 7 hindurch nach unten durchzuziehen, wodurch eine einfache Verlängerung des Steuerkabels 1 möglich ist.

Umgekehrt kann auf diese Weise das Steuerkabel 1 auch verkürzt werden.

Fig. 4 zeigt den Speicher 14 noch einmal in einer vergrößerten Darstellung.

## Patentansprüche

1. Hängesteuereinrichtung, die über eine Steuerleitung an einer zu steuernden Einheit hängt, insbesondere Steuerschalter oder Hängetaster zum Steuern eines Hebzeugs,
wobei die Steuerleitung elektrische Leitungen (2) zur Übertragung von Steuersignalen und eine Zugentlastung umfasst, die zur Aufnahme von Gewichts- und Zugkräften oben an der Einheit abgestützt ist,
**dadurch gekennzeichnet,**
**dass** die Zugentlastung aus einem flach zusammenlegbaren Schlauch (6) nach Art eines Textilschlauchs gebildet ist und die elektrischen Leitungen (2) durch das Schlauchinnere verlaufen.

2. Hängesteuereinrichtung nach Anspruch 1,
**dadurch gekennzeichnet,**
**dass** der Schlauch (6) zusammen mit den elektrischen Leitungen (2) im Speicher gefaltet ablegbar ist.

3. Hängesteuereinrichtung nach Anspruch 1 oder 2,
**dadurch gekennzeichnet,**
**dass** der Schlauch (6) im Griffbereich (11) der Bedienperson mit einem elastischen Material ausgefüllt ist.

4. Hängesteuereinrichtung nach Anspruch 3,
**dadurch gekennzeichnet,**
**dass** das elastische Material einen längsgeschlitzten Hohlzylinder (12) bildet, durch dessen Hohlraum die ein Kabel (3) bildenden elektrischen Leitungen (2) verlaufen.

5. Hängesteuereinrichtung nach Anspruch 1,
**dadurch gekennzeichnet,**
**dass** der Schlauch (6) im Griffbereich (11) der Bedienperson durch einen Hohlzylinder (12) aus einem elastischen Material geführt ist.

6. Hängesteuereinrichtung nach einem der Ansprüche 3 bis 5,
**dadurch gekennzeichnet,**
**dass** das elastische Material aus einem Schaumstoff gebildet ist.

7. Hängesteuereinrichtung nach einem der Ansprüche 1 bis 6,
**dadurch gekennzeichnet,**
**dass** die Abstützung des Schlauchs (6) an der Einheit über eine Abstützeinrichtung (7) erfolgt, welche die Gewichts- und Zugkräfte gleichmäßig auf den Schlauchumfang verteilt.

8. Hängesteuereinrichtung nach Anspruch 7,
**dadurch gekennzeichnet,**
**dass** die Abstützeinrichtung (7) aus einem innerhalb des Schlauchs (6) angeordneten Kegelstumpf (8) mit einer Durchgangsöffnung (16) für die elektrischen Leitungen (2) und einem außerhalb des Schlauchs (6) angeordneten und an der Einheit abgestützten Trichter (9) gebildet ist, der zur Kegelstumpfform korrespondiert, wobei der Kegelstumpf (8) durch die Gewichts- und Zugkräfte in den Trichter (9) gezogen wird und so den Schlauch (6) an der Einheit axial festlegt.

9. Hängesteuereinrichtung nach Anspruch 8,
**dadurch gekennzeichnet,**
**dass** der Trichter (9) Teil der Einheit ist.

10. Hängesteuereinrichtung nach Anspruch 8 oder 9,
**dadurch gekennzeichnet,**
**dass** der Kegelstumpf (8) und der Trichter (9) jeweils längsgeteilt und aus zwei zusammensteckbaren Hälften gebildet sind.

11. Hängesteuereinrichtung nach einem der Ansprüche 7 bis 10,
**dadurch gekennzeichnet,**
**dass** die Abstützeinrichtung (7) ein Element (10) aufweist, mit dem der Kegelstumpf (8) von außen aus nach oben schiebbar ist, um die axiale Festlegung des Schlauchs (6) wieder aufzuheben, wozu das Element (10) mit nach innen gerichteten den Kegelstumpf (8) untergreifenden Nasen (15) versehen ist.

12. Hängesteuereinrichtung nach Anspruch 11,
**dadurch gekennzeichnet,**
**dass** das verschiebbare Element (10) durch den Trichter (9) längsgeführt ist.

13. Hängesteuereinrichtung nach einem der Ansprüche 7 bis 12,
**dadurch gekennzeichnet,**
**dass** von der Hängesteuereinrichtung zur Einheit gesehen hinter der Abstützeinrichtung (7) ein Speicher für die elektrischen Leitungen (2) vorgesehen ist.

## Claims

1. A suspended control device, which hangs by a control line on a unit to be controlled, particularly a control switch or a suspended keying device for controlling lifting gear, the control line including electrical leads (2) for transmitting control signals and a strain reliever, which is supported at the top of the unit for absorbing weight and tension forces, **characterised in that** the strain reliever is constituted by a tube (6), which may be folded flat, in the nature of a textile tube and the electrical leads (2) extend through the interior of the tube.

2. A suspended control device as claimed in Claim 1, **characterised in that** the tube (6) may be deposited in a folded condition with the electrical leads (2) in a store.

3. A suspended control device as claimed in Claim 1 or 2, **characterised in that** the tube (6) is filled with an elastic material in the region (11) in which it is gripped by the operative.

4. A suspended control device as claimed in Claim 3, **characterised in that** the elastic material constitutes a longitudinally slotted hollow cylinder (12), through the interior of which the electrical leads (2) constituting a cable (3) extend.

5. A suspended control device as claimed in Claim 1, **characterised in that** the tube (6) extends through a hollow cylinder (12) of an elastic material in the region (11) in which it is gripped by the operative.

6. A suspended control device as claimed in one of Claims 3 to 5, **characterised in that** the elastic material is constituted by a foamed material.

7. A suspended control device as claimed in one of Claims 1 to 6, **characterised in that** the support of the tube (6) on the unit is effected by means of a support device (7) which distributes the weight and tension forces uniformly over the periphery of the tube.

8. A suspended control device as claimed in Claim 7, **characterised in that** the support device (7) is constituted by a frustum (8), disposed within the tube (6), with a through opening (16) for the electrical leads (2) and a funnel (9), which is disposed outside the tube (2) and is supported on the unit and corresponds to the shape of the frustum, whereby the frustum (8) is pulled by the weight and tension forces into the funnel (9) and thus axially secures the tube (6) to the unit.

9. A suspended control device as claimed in Claim 8, **characterised in that** the funnel (9) is a part of the unit.

10. A suspended control device as claimed in Claim 8 or 9, **characterised in that** the frustum (8) and the funnel (9) are both longitudinally divided and are constituted by two plug-connectable halves.

11. A suspended control device as claimed in one of Claims 7 to 10, **characterised in that** the support device (7) has an element (10), with which the frustum (8) may be slid upwardly from the exterior in order to release the axial fastening of the tube (6), for which purpose the element (10) is provided with lugs (15), which are directed inwardly and engage below the frustum (8).

12. A suspended control device as claimed in Claim 11, **characterised in that** the slidable element (10) extends longitudinally through the funnel (9).

13. A suspended control device as claimed in one of Claims 7 to 12, **characterised in that** a store for the electrical leads (2) is provided behind the support device (7), looking from the suspended control device towards the unit.

## Revendications

1. Dispositif de commande suspendu qui est suspendu par une ligne de commande à une unité à commander, en particulier un commutateur de commande ou un manipulateur suspendu destiné à commander un treuil de levage,
la ligne de commande comportant des lignes électriques (2) pour la transmission de signaux de commande et un dispositif de décharge de traction qui est appuyé en haut sur l'unité afin de recevoir des forces de poids et de traction,
**caractérisé en ce que**
le dispositif de décharge de traction est constitué par un tuyau (6) repliable à plat à la manière d'un tuyau textile et les lignes électriques (2) courent à l'intérieur du tuyau.

2. Dispositif de commande suspendu selon la revendication 1, **caractérisé en ce que** le tuyau (6) est rangé à l'état plié, conjointement avec les lignes électriques (2), dans le magasin.

3. Dispositif de commande suspendu selon la revendication 1 ou 2, **caractérisé en ce que** le tuyau (6) est rempli d'un matériau élastique dans la région (11) de préhension par l'opérateur.

4. Dispositif de commande suspendu selon la revendication 3, **caractérisé en ce que** le matériau élastique forme un cylindre creux (12) qui est doté d'une fente longitudinale et à travers lequel courent les lignes électriques (2) formant un câble (3).

5. Dispositif de commande suspendu selon la revendication 1, **caractérisé en ce que** le tuyau (6) est guidé à travers un cylindre creux (12) en matériau élastique dans la région (11) de préhension par l'opérateur.

6. Dispositif de commande suspendu selon l'une des revendications 3 à 5, **caractérisé en ce que** le matériau élastique est formé par une mousse alvéolaire.

7. Dispositif de commande suspendu selon l'une des revendications 1 à 6, **caractérisé en ce que** l'appui du tuyau (6) contre l'unité est effectué par un dispositif d'appui (7) qui répartit les forces de poids et de traction uniformément sur la périphérie du tuyau.

8. Dispositif de commande suspendu selon la revendication 7, **caractérisé en ce que** le dispositif d'appui (7) est formé par un cône tronqué (8) disposé à l'intérieur du tuyau (6) et doté d'une ouverture de passage (16) destinée aux lignes électriques (2) et par un entonnoir (9) dont la forme correspond à la forme du cône tronqué, qui est disposé à l'extérieur du tuyau (6) et qui s'appuie contre l'unité, le cône tronqué (8) étant tiré dans l'entonnoir (9) par les forces de poids et de traction et immobilisant ainsi axialement le tuyau (6) contre l'unité.

9. Dispositif de commande suspendu selon la revendication 8, **caractérisé en ce que** l'entonnoir (9) fait partie de l'unité.

10. Dispositif de commande suspendu selon la revendication 8 ou 9, **caractérisé en ce que** le cône tronqué (8) et l'entonnoir (9) sont tous les deux divisés en deux parties dans la direction longitudinale et sont formés de deux moitiés assemblables.

11. Dispositif de commande suspendu selon l'une des revendications 7 à 10, **caractérisé en ce que** le dispositif d'appui (7) comporte un élément (10) permettant de faire glisser le cône tronqué (8) vers le haut depuis l'extérieur pour supprimer de nouveau la fixation axiale du tuyau (6), l'élément (10) étant doté pour cela d'ergots (15) dirigés vers l'intérieur et s'engageant sous le cône tronqué (8).

12. Dispositif de commande suspendu selon la revendication 11, **caractérisé en ce que** l'élément mobile (10) est guidé longitudinalement à travers l'entonnoir (9).

13. Dispositif de commande suspendu selon l'une des revendications 7 à 12, **caractérisé en ce qu'**un magasin destiné aux lignes électriques (2) est prévu en arrière du dispositif d'appui (7) lorsque l'on regarde depuis le dispositif de commande suspendu vers l'unité.
